# EUROPÄISCHE PATENTSCHRIFT

(11) **EP 1 720 503 B1**
(45) Veröffentlichungstag und Bekanntmachung des Hinweises auf die Patenterteilung: **20.06.2007**
(21) Anmeldenummer: 05715018.7
(22) Anmeldetag: 24.02.2005
(51) Int. Cl.: A61H 19/00

(54) **MASSAGEGERÄT**
MASSAGE APPLIANCE
APPAREIL POUR MASSAGE

(30) Priorität: 04.03.2004 DE 102004011200; 14.07.2004 DE 102004033932
(43) Veröffentlichungstag der Anmeldung: 15.11.2006
(73) Patentinhaber: Knyrim, Jörg, 76133 Karlsruhe (DE)
(72) Erfinder: Knyrim, Jörg, 76133 Karlsruhe (DE)
(74) Vertreter: Glück, Martin
(86) Internationale Anmeldenummer: PCT/DE2005/000312
(87) Internationale Veröffentlichungsnummer: WO 2005/084605

(56) Entgegenhaltungen:
- WO-A-20/04036369
- FR-A- 2 655 271
- GB-A- 2 392 622

## Beschreibung

Die Erfindung bezieht sich auf ein Massagegerät gemäß Oberbegriff Patentanspruch 1. Derartige, in Körperhöhlen, z.B. Vagina einführbare Massagegeräte sind grundsätzlich bekannt (z.B. EP 0 472 965 A1).

Aufgabe der Erfindung ist es, ein Massagegerät mit einer neuartigen Wirkung aufzuzeigen. Zur Lösung dieser Aufgabe ist ein Massagegerät entsprechend dem Patentanspruch 1 ausgebildet.

Weiterbildungen sind Gegenstand der Unteransprüche. Die Erfindung wir im Folgenden anhand der Figuren an Ausführungsbeispielen näher erläutert. Es zeigen:
- Fig. 1: in Seitenansicht, teilweise im Längsschnitt ein Massagegerät entsprechend der Erfindung
- Fig. 2 und 3: Schnitte entsprechend den Linien A-A bzw. B-B der Figur 1;
- Fig. 4: in einer Darstellung ähnlich Figur 1 eine weitere mögliche Ausführungsform der Erfindung in einer Darstellung ähnlich Figur 1;
- Fig. 5 und 6: Schnitte entsprechend den Linien A-A bzw. B-B der Figur 4.

Das in der Figur 1 allgemein mit 1 bezeichnete Massagegerät besteht u. a. aus einem Träger oder einer bei der dargestellten Ausführungsform plattenförmigen Basis 2, an der mehrere, sich in Längsrichtung des Gerätes 1 erstreckende und über eine Seite der Basis 2 wegstehende und bei der dargestellten Ausführungsform stabförmig ausgebildete Führungs- und Tragelemente 3 befestigt sind. Die im Abstand voneinander angeordneten und in Längsrichtung GL des Gerätes 1 orientierten Führungs- und Tragelemente 3 bilden bei der dargestellten Ausführungsform drei Gruppen mit jeweils zwei Führungs- und Tragelementen. Die Gruppen sind um 120° gegeneinander versetzt um die Längsachse des Gerätes 1 angeordnet, und zwar derart, dass die Achsen der beiden Führungs- und Tragelemente 3 jeder Gruppe den selben radialen Abstand von der Längsachse GL aufweisen und voneinander beabstandet sind.

An den Führungs- und Tragelementen 3 ist eine Vielzahl von Backen oder Lamellen 4 angeordnet. Die Backen 4 sind bei der dargestellten Ausführungsform jeweils flach bzw. teilscheibenförmig ausgebildet, und zwar derart, dass sich jeweils drei derartige Backen zu einem scheibenartigen Backensatz ergänzen. Die Backen 4 bzw. die von diesen Backen gebildeten und mit ihren Oberflächenseiten senkrecht zur Längsachse des Massagegerätes angeordneten Backensätze sind in Längsrichtung des Gerätes 1 stapelartig aufeinander folgend zur Bildung eines Backenstapels 5 vorgesehen. Jeder Backen 4 ist dabei mit Langlöchern 4.1 an den beiden Führungs- und Tragelementen 3 einer Tragelementgruppe bezogen auf die Achse GL radial verschiebbar geführt. Die Außenflächen 4.2 der Backen sind bei der dargestellten Ausführungsform in Form einer Teilkreiszylinderfläche ausgebildet. Der Außendurchmesser der von jeweils 3 Backen 4 gebildeten Lagen ändert sich entlang der Achse GL, und zwar bei der dargestellten Ausführungsform derart, dass der Außendurchmesser dieser Lagen an dem der Basis 2 abgewandten Ende abnimmt.

Achsgleich mit der Achse GL ist in der Basis 2 und zwischen den Backen 4 eine Welle 6 drehbar gelagert, die an ihrem zwischen den Backen 4 angeordneten Wellenabschnitt 6.1 einen von der Kreisform abweichenden, d. h. bei der dargestellten Ausführungsform einen dreieckförmigen Querschnitt aufweist, der entlang der Achse GL derart verdreht ist, dass die Extremitäten bzw. Eckpunkte dieses Querschnittes auf einer Schraubenlinie um die Achse der Welle 6 liegen. Gegen den Wellenabschnitt 6.1 liegen die Backen 4 mit innenliegenden Anlageflächen 4.3 an. Die Basis 2 sowie die von den Backen 4 bzw. den Backenlagen gebildete Backen- oder Lamellenanordnung 5 ist mit einer Hülle 7 aus einem gummielastischen Material abgedeckt, über die auch die Backen 4 in eine zurückbewegte Position mit dem geringeren Abstand von der Achse GL vorgespannt sind.

Durch einen nicht dargestellten Antrieb ist die Welle 7 angetrieben. Hierbei werden über den Wellenabschnitt 6.1 eine radiale Bewegung der mit ihren Anlageflächen 4.3 mit diesem Wellenabschnitt zusammenwirkenden Backen 4 radial zur Achse GL erreicht, und zwar derart, dass die Backen 4 dem schraubenlinienartigen Verlauf der Eckbereiche des Querschnittes des Wellenabschnittes 6.1 folgend entlang der Längserstreckung des Gerätes 1 in jedem Zeitpunkt unterschiedlich radial nach Außen bewegt sind und sich somit an der Außenfläche der Hülle 7 eine wellenartige Bewegung ergibt. Dies bedeutet, dass sich die Phase der Hubbewegung der Backen 4 in Längsrichtung GL ändert, d. h. zu jedem Zeitpunkt befinden sich einige der Backen 4 in ihrer zurückgezogenen, innenliegenden Position, einige der Backen 4 in der weitesten, radial nach Außen bewegten Position und einige der Backen 4 in dazwischenliegenden Positionen, wie dies in der Figur 1 ersichtlich ist.

Die Figuren 4 - 6 zeigen als weitere mögliche Ausführungsform ein Gerät 1a, welches sich von dem Gerät 1 im Wesentlichen dadurch unterscheidet, dass anstelle der radial bewegten Backen mehrere Wellen 8 vorgesehen, die in der Basis 2 drehbar gelagert sind und sich über eine Seite der Basis 2 mit Wellenabschnitten 8.1 wegerstrecken. Die mit ihrer Achse in Richtung der Längsachse GL des Gerätes 1a orientierten Wellen 8 sind in gleichmäßigen Winkelabständen um diese Längsachse verteilt vorgesehen. Weiterhin sind in Richtung der Achse GL von der Basis 2 beabstandet Stützscheiben 9 vorgesehen, die mit ihren Oberflächenseiten senkrecht zur Achse GL orientiert und an einem bei der dargestellten Ausführungsform stabförmigen Tragelemente 10 gehalten sind, welches achsgleich mit der Achse GL angeordnet und an einem Ende an der Basis 2 gehalten ist. Die Stützscheiben 9 bilden an ihrem Umfang teilkreisförmige, zum Umfang hin offene Ausnehmungen oder Taschen 9.1, in denen die Welle 8 mit ihrem Wellenabschnitten 8.1 teilweise aufgenommen ist und die eine Abstützung für die Wellenabschnitte 8.1 bilden.

Die Wellenabschnitte 8.1 besitzen wiederum einen von der Kreisform abweichenden Querschnitt, d. h. bei der dargestellten Ausführungsform einen ovalen Querschnitt, der in Längsrichtung der Welle 8 wiederum so verdreht ist, dass sich die Extremitäten dieses Querschnittes, d. h. die beiden am weitesten außenliegenden und am weitesten voneinander beabstandeten Bereiche des ovalen Querschnittes jeweils auf einer Schraubenlinie um die Achse der betreffenden Welle 8 angeordnet sind.

Bei der dargestellten Ausführungsform sind insgesamt sechs Wellen 8 um die Achse GL versetzt vorgesehen. Die von den Wellen 8.1, der Basis 2 und den Stützkörpern oder Scheiben 9 gebildete Anordnung des wieder mit der aus dem gummielastischen Material hergestellten Hülle 7 nach Außen hin abgeschlossen. Die Ausbildung ist weiterhin so getroffen, dass bei umlaufenden Wellen 8 die Hülle 7 immer dort elastisch nach Außen gedrückt wird, wo gerade der Querschnitt der Wellenabschnitte 8.1 mit der größeren Querschnittsachse nicht mehr tangential zu einer gedachten Kreislinie um die Achse GL liegt. Die geringste Verformung der Hülle 7 liegt dann dort vor, wo der Querschnitt des betreffenden Wellenabschnittes 8.1 mit seiner größeren Querschnittsachse tangential zu dem gedachten Kreisbogen um die Achse GL orientiert ist (Figur 5), und die größte Verformung der Hülle 7 liegt dort vor, wo die größere Querschnittsachse radial zur Achse GL angeordnet ist (Figur 6). Durch einen gemeinsamen, nicht dargestellten Antrieb sind die Wellen 8 antreibbar.

Als Material für die Basis 2, die Führungs- und Tragelemente 3, die Backen 4, die Wellen 6 und 8, die Stützkörper 9 und das Tragelement 10 eignet sich beispielsweise Kunststoff.

Allen Ausführungsformen ist gemeinsam, dass innerhalb einer gummielastischen, die Außenfläche des Gerätes bildenden Hülle 7 Stützelemente für diese Hülle vorgesehen sind, die Teil einer Betätigungseinrichtung sind, mit der eine radiale Hubbewegung an der Außenfläche der Hülle erreicht wird, und zwar mit einer sich in Längsrichtung und/oder in Umfangsrichtung des Gerätes ändernden Phase für diese Hubbewegung.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird. So können beispielsweise die Stützkörper 9 entfallen. Weiterhin wurde bei der Ausführung der Figuren 1-3 davon ausgeganden, daß die Anzahl der Exzenterbereiche der Welle 6 gleich der Anzahl der Abstützelemente in jeder Gruppe oder Ebene ist. Es sind auch Ausführungen denkbar, bei denen die Anzahl der Exzenterbereiche größer ist als die Anzahl der Abstützelemente in jeder Gruppe oder Ebene.

### Bezugszeichenliste

- 1, 1 a: Massagegerät
- 2: Basis
- 3: Führungs- und Tragelement
- 4: Backen
- 4.1: Langloch
- 4.2: Umfangsfläche
- 4.3: Anlagefläche
- 5: Backenanordnung
- 6: Welle
- 6.1: Wellenabschnitt
- 7: Hülle
- 8: Welle
- 8.1: Wellenabschnitte
- 9: Stützkörper oder Stützscheibe
- 9.1: Ausnehmung oder Tasche
- 10: Tragelement

## Patentansprüche

1. Massagegerät in Stabform mit einem im Wesentlichen zylindrischen Kopfstück, mit einer die Außenfläche des Kopfstückes bildenden Wandung oder Hülle (7) aus einem gummielastischen Material sowie mit einer Antriebseinrichtung zur Erzeugung einer Bewegung am Kopfstück, **dadurch gekennzeichnet,**
**dass** die Antriebseinheit eine Vielzahl von Anlage- und Abstützflächen (4.2, 8.1) bildet, gegen die die Hülle (7) anliegt, und
**dass** die Antriebseinrichtung für ein oszillierendes Verformen der Hülle (7)
bezogen auf eine Längsachse des Kopfes radial nach Außen und nach Innen ausgebildet ist, und zwar derart, dass dieses Verformen entlang der Längsachse des Kopfstücks und/oder in Umfangsrichtung des Kopfstückes vorzugsweise phasenverschoben erfolgt.

2. Massagegerät nach Anspruch 1, **dadurch gekennzeichnet, dass** die Anlage- oder Abstützflächen für die Hülle (7) von einer Vielzahl von Abstützelementen gebildet sind, die durch wenigstens ein Antriebselement (6) für eine radiale Hubbewegung antreibbar sind.

3. Massagegerät nach Anspruch 2, **dadurch gekennzeichnet, dass** die Abstützelemente Backen (4) sind.

4. Massagegerät nach Anspruch 2 oder 3, **dadurch gekennzeichnet, dass** jeweils mehrere Abstützelemente (4) in einer gemeinsamen Ebene senkrecht zur Längserstreckung des Kopfstückes angeordnet sind und eine Gruppe von Abstützelementen bilden, und dass in Längsrichtung des Kopfstückes eine Vielzahl von derartigen Gruppen aufeinander folgend vorgesehen sind.

5. Massagegerät nach einem der vorhergehenden Ansprüche, **dadurch gekennzeichnet, dass** zum Bewegen der Abstützflächen und/oder der diese Abstützflächen bildenden Abstützelemente (4) wenigstens eine, zumindest einen Exzenterabschnitt (6.1) bildende, mit den Abstützelementen (4) zusammenwirkende und durch einen Antrieb antreibbare Welle (6) vorgesehen ist.

6. Massagegerät nach Anspruch 5, **dadurch gekennzeichnet, dass** der wenigstens eine Exzenterabschnitt zumindest über eine Teillänge der wenigstens einen Welle (6) parallel oder annähernd parallel zur Achse der Welle (6) verläuft oder
dass der wenigstens eine Exzenterabschnitt zumindest über eine Teillänge der wenigstens einen Welle (6) schräg zur Achse der Welle (6) verläuft oder
dass der wenigstens eine Exzenterabschnitt entlang der Achse der wenigstens einen Welle (6) zumindest über eine Teillänge derart verdreht ist, dass er auf einer Schraubenlinie um die Achse der Welle verläuft.

7. Massagegerät nach einem der Ansprüche 5 oder 6, **dadurch gekennzeichnet, dass** der wenigstens eine Exzenterabschnitt von einer Kante der wenigstens einen Welle (6) gebildet ist und/oder dass der Exzenterabschnitt dadurch gebildet ist, dass die wenigstens eine Welle (6) zumindest an ihrem mit den Abstützelementen (4) zusammenwirkenden Wellenabschnitt (6.1) einen von der Kreisform abweichenden Querschnitt, beispielsweise einen polygonalen oder im Wesentlichen polygonalen Querschnitt, z.B. eine dreieckförmigen oder rechteckförmigen aufweist.

8. Massagegerät nach einem der vorhergehenden Ansprüche, **gekennzeichnet durch** eine einzige oder mehrere mit den Abstützelementen (4) zusammenwirkende Welle (6).

9. Massagegerät nach einem der vorhergehenden Ansprüche, **dadurch gekennzeichnet, dass** der mit den Abstützelementen (4) zusammenwirkende Exzenterabschnitt (6.1) der wenigstens einen Welle (6) mehrere Exzenterflächen oder -bereiche aufweist.

10. Massagegerät nach Anspruch 9, **dadurch gekennzeichnet, dass** die Anzahl der Exzenterflächen oder -bereiche gleich der Anzahl der Abstützelemente (4) in jeder Gruppe solcher Elemente ist oder dass die Anzahl der Exzenterflächen oder - bereiche und die Anzahl der Abstützelemente (4) in jeder Gruppe solcher Elemente unterschiedlich ist.

11. Massagegerät nach einem der vorhergehenden Ansprüche, **dadurch gekennzeichnet, dass** die inneren Anlage- und Abstützflächen für die Hülle (7) von Exzenterabschnitten (8.1) von Wellen (8) gebildet sind, die mit ihrer Längserstreckung in Richtung der Längsachse (GL) des Kopfstückes orientiert und durch einen Antrieb antreibbar sind.

12. Massagegerät nach Anspruch 11, **dadurch gekennzeichnet, dass** der wenigstens eine Exzenterabschnitt der jeweiligen Welle (8) zumindest über eine Teillänge der Welle (8) parallel oder annähernd parallel zur Wellenachse verläuft oder dass der wenigstens eine Exzenterabschnitt der jeweiligen Welle (8) zumindest über eine Teillänge dieser Welle (8) schräg zur Wellenachse verläuft oder dass der wenigstens eine Exzenterabschnitt der jeweiligen Welle (8) zumindest über eine Wellenteillänge entlang der Wellenachse derart verdreht ist, dass er auf einer Schraubenlinie um die Wellenachse verläuft.

13. Massagegerät nach Anspruch 11 oder 12, **dadurch gekennzeichnet, dass** der wenigstens eine Exzenterabschnitt von einer Kante der jeweiligen Welle (8) gebildet ist.

14. Massagegerät nach einem der Ansprüche 11 bis 13, **dadurch gekennzeichnet, dass** der Exzenterabschnitt dadurch gebildet ist, dass die jeweilige Welle (8) einen von der Kreisform abweichenden Querschnitt, beispielsweise einen polygonalen oder im Wesentlichen polygonalen Querschnitt, z.B. eine dreieckförmigen oder rechteckförmigen Querschnitt aufweist.

15. Massagegerät nach einem der Ansprüche 11 bis 14, **dadurch gekennzeichnet, dass** am Exzenterabschnitt wenigstens zwei um die Achse der Welle versetzte Exzenterbereiche oder -flächen gebildet sind und/oder dass wenigstens ein Abstützelement (9) für mehrere, jeweils einen Exzenterabschnitt (8.1) aufweisende Wellen (8) vorgesehen ist.

## Claims

1. Massage device in bar form with a substantially cylindrical head piece, with a wall or cover (7) of a rubber-elastic material forming the outside surface of the head piece, as well as with a drive unit for generating movement on the head piece, **characterised in that** the drive unit forms a number of contact bearing and support faces (4.2, 8.1) against which the cover (7) is positioned, and that the drive unit is designed for an oscillating deformation of the cover (7) radially outwards and radially inwards in relation to a longitudinal axis of the head, namely in such a way that this deformation takes place, preferably phase-staggered, along the longitudinal axis of the head piece and/or in the circumferential direction of the head piece.

2. Massage device according to claim 1 **characterised in that** the contact bearing or support faces for the cover (7) are formed by a number of supporting elements which can be driven by at least one drive element (6) for a radial lifting movement.

3. Massage device according to claim 2 **characterised in that** the supporting elements are cheeks (4)

4. Massage device according to claim 2 or 3 **characterised in that** several supporting elements (4) are each mounted in a common plane perpendicular to the longitudinal extension of the head piece and form one group of supporting elements, and that a number of such groups are provided in succession in the longitudinal direction of the head piece.

5. Massage device according to one of the preceding claims **characterised in that** in order to move the support faces and/or the supporting elements (4) which form these support faces at least one shaft (6) is provided which forms at least one eccentric section (6.1), interacts with the supporting elements (4) and can be driven by a drive.

6. Massage device according to claim 5 **characterised in that** the at least one eccentric section runs at least over a partial length of the at least one shaft (6) parallel or approximately parallel to the axis of the shaft (6) or that the at least one eccentric section runs at least over a partial length of the at least one shaft (6) inclined to the axis of the shaft (6) or that the at least one eccentric section is turned along the axis of the at least one shaft (6) at least over a partial length so that it runs on a helical line about the axis of the shaft.

7. Massage device according to one of claims 5 or 6 **characterised in that** the at least one eccentric section is formed by an edge of the at least one shaft (6) and /or that the eccentric section is formed **in.that** the at least one shaft (6) has at least on its shaft section (6.1) which interacts with the supporting elements (4) a cross-section which deviates from the circular shape, by way of example a polygonal or substantially polygonal cross-section, e.g. a triangular or rectangular cross-section.

8. Massage device according to one of the preceding claims **characterised by** one single or several shafts (6) interacting with the supporting elements (4).

9. Massage device according to one of the preceding claims **characterised in that** the eccentric section (6.1) of the at least one shaft (6) interacting with the supporting elements (4) has several eccentric faces or areas.

10. Massage device according to claim 9 **characterised in that** the number of eccentric faces or areas is equal to the number of supporting elements (4) in each group of such elements or that the number of eccentric faces or areas and the number of supporting elements (4) in each group of such elements are different.

11. Massage device according to one of the preceding claims **characterised in that** the inner contact bearing and support faces for the cover (7) are formed by eccentric sections (8.1) of shafts (8) which are aligned with their longitudinal extension in the direction of the longitudinal axis (GL) of the head piece and can be driven by a drive.

12. Massage device according to claim 11 **characterised in that** the at least one eccentric section of the relevant shaft (8) runs at least over a partial length of the shaft (8) parallel or approximately parallel to the shaft axis or that the at least one eccentric section of the relevant shaft (8) runs at least over a partial length of this shaft (8) inclined to the shaft axis or that the at least one eccentric section of the relevant shaft (8) is turned at least over a partial length of the shaft along the shaft axis so that it runs on a helical line about the shaft axis.

13. Massage device according to claim 11 or 12 **characterised in that** the at least one eccentric section is formed by an edge of the relevant shaft (8).

14. Massage device according to one of claims 11 to 13 **characterised in that** the eccentric section is formed **in that** the relevant shaft (8) has a cross-section which deviates from the circular shape, by way of example a polygonal or substantially polygonal cross-section, e.g. a triangular or rectangular cross-section.

15. Massage device according to one of claims 11 to 14 **characterised in that** at least two eccentric areas or faces are formed off-set about the axis of the shaft on the eccentric section and/or that at least one supporting element (9) is provide for several shafts (8) each having an eccentric section (8.1)

## Revendications

1. Appareil de massage en forme de bâton comprenant une pièce de tête sensiblement cylindrique, une paroi ou enveloppe (7) en matériau élastique formant la surface externe de la pièce de tête ainsi qu'un dispositif d'entraînement pour produire un mouvement sur la pièce de tête, **caractérisé en ce que**
l'unité d'entraînement forme une pluralité de surfaces de contact et d'appui (4.2, 8.1), contre lesquelles l'enveloppe (7) s'applique, et
le dispositif d'entraînement est conçu pour effectuer une déformation oscillante de l'enveloppe (7) par rapport à un axe longitudinal de la tête radialement vers l'extérieur et vers l'intérieur et ce, de sorte que cette déformation se fasse le long de l'axe longitudinal de la pièce de tête et/ou dans la direction périphérique de la pièce de tête, de préférence en décalage de phase.

2. Appareil de massage selon la revendication 1, **caractérisé en ce que** les surfaces de contact ou d'appui pour l'enveloppe (7) sont formées par une pluralité d'éléments d'appui qui peuvent être entraînés par au moins un élément d'entraînement (6) dans un mouvement de levage radial.

3. Appareil de massage selon la revendication 2, **caractérisé en ce que** les éléments d'appui sont des joues (4).

4. Appareil de massage selon la revendication 2 ou 3, **caractérisé en ce que**, respectivement, plusieurs éléments d'appui (4) sont agencés dans un plan commun perpendiculairement à l'extension longitudinale de la pièce de tête et forment un groupe d'éléments d'appui et **en ce qu'**une pluralité de ces groupes se suivant successivement est prévue dans la direction longitudinale de la pièce de tête.

5. Appareil de massage selon l'une quelconque des revendications précédentes, **caractérisé en ce que**, pour déplacer les surfaces d'appui et/ou les éléments d'appui (4) formant ces surfaces d'appui, il est prévu au moins un arbre formant au moins une section excentrique (6.1), coopérant avec les éléments d'appui (4) et pouvant être entraîné par un entraînement.

6. Appareil de massage selon la revendication 5, **caractérisé en ce que** la au moins une section excentrique s'étend au moins sur une longueur partielle du au moins un arbre (6) parallèlement ou presque parallèlement à l'axe de l'arbre (6) ou **en ce que** la au moins une section excentrique s'étend au moins sur une longueur partielle du au moins un arbre (6) en oblique par rapport à l'axe de l'arbre (6) ou **en ce que** la au moins une section excentrique est soumise, le long de l'axe du au moins un arbre (6), à une torsion au moins sur une longueur partielle de sorte qu'elle s'étende sur une ligne hélicoïdale autour de l'axe de l'arbre.

7. Appareil de massage selon l'une quelconque des revendications 5 ou 6, **caractérisé en ce que** la au moins une section excentrique est formée d'une arête du au moins un arbre (6) et/ou **en ce que** la section excentrique est formée de sorte que le au moins un arbre (6) présente, au moins sur sa section d'arbre (6.1) coopérant avec les éléments d'appui (4), une section transversale s'écartant de la forme circulaire, par exemple une section transversale polygonale ou sensiblement polygonale, par exemple triangulaire ou rectangulaire.

8. Appareil de massage selon l'une quelconque des revendications précédentes, **caractérisé par** un seul arbre ou plusieurs arbres (6) coopérant avec les éléments d'appui (4).

9. Appareil de massage selon l'une quelconque des revendications précédentes, **caractérisé en ce que** la section excentrique (6.1) du au moins un arbre (6) coopérant avec les éléments d'appui (4) présente plusieurs surfaces ou zones excentriques.

10. Appareil de massage selon la revendication 9, **caractérisé en ce que** le nombre des surfaces ou zones excentriques est égal au nombre des éléments d'appui (4) dans chaque groupe de ces éléments ou **en ce que** le nombre des surfaces ou zones excentriques et le nombre des éléments d'appui (4) sont différents dans chaque groupe de ces éléments.

11. Appareil de massage selon l'une quelconque des revendications précédentes, **caractérisé en ce que** les surfaces de contact et d'appui pour l'enveloppe (7) sont formées de sections excentriques (8.1) d'arbres (8) qui sont orientés par leur extension longitudinale en direction de l'axe longitudinal (GL) de la pièce de tête et peuvent être entraînés par un entraînement.

12. Appareil de massage selon la revendication 11, **caractérisé en ce que** la au moins une section excentrique de l'arbre respectif (8) s'étend au moins sur une longueur partielle de l'arbre (8) parallèlement ou presque parallèlement à l'axe de l'arbre ou **en ce que** la au moins une section excentrique de l'arbre respectif (8) s'étend au moins sur une longueur partielle de cet arbre (8) en oblique par rapport à l'axe de l'arbre ou **en ce que** la au moins une section excentrique de l'arbre respectif (8) est soumise à une torsion au moins sur une longueur partielle d'arbre le long de l'axe de l'arbre de sorte qu'elle s'étende sur une ligne hélicoïdale autour de l'axe de l'arbre.

13. Appareil de massage selon la revendication 11 ou 12, **caractérisé en ce que** la au moins une section excentrique est formée d'une arête de l'arbre respectif (8).

14. Appareil de massage selon l'une quelconque des revendications 11 à 13, **caractérisé en ce que** la section excentrique est formée de sorte que l'arbre respectif (8) présente une section transversale s'écartant de la forme circulaire, par exemple une section transversale polygonale ou sensiblement polygonale, par exemple une forme triangulaire ou rectangulaire.

15. Appareil de massage selon l'une quelconque des revendications 11 à 14, **caractérisé en ce que** dont formées, sur la section excentrique, au moins deux zones ou surfaces excentriques décalées autour de l'axe de l'arbre et/ou **en ce qu'**au moins un élément d'appui (9) est prévu pour plusieurs arbres présentant respectivement une section excentrique (8.1).
